# DEMANDE DE BREVET EUROPEEN

(11) **EP 2 915 460 A1**
(43) Date de publication de la demande: **09.09.2015**
(21) Numéro de dépôt: 14158278.3
(22) Date de dépôt: 07.03.2014
(51) Int. Cl.: A47F 3/04, E06B 3/663, F25D 23/02

(54) **Elément vitré pour meuble d'enceinte réfrigérée**

(71) Demandeur: AGC Glass Europe, 1348 Louvain-la-Neuve (BE)
(72) Inventeur: SCHNEIDER, Pierre, 35133 ROMAGNE (FR); BOUCHER, Nicolas, 1200 Bruxelles (BE); BOUESNARD, Olivier, 1460 Ittre (BE); BIARD, Jean-Philippe, 6210 Frasnes-Lez-Gosselies (BE)
(74) Mandataire: Chabou, Samia

(57) **Abrégé**

L'invention concerne une élément vitré (200) comprenant au moins un vitrage isolant comprenant au moins une première (10) et une seconde (11) feuilles de verre associées ensemble par l'intermédiaire d'un cadre intercalaire (50) qui les maintient à une certaine distance l'une de l'autre.

Selon l'invention, ledit cadre intercalaire (50) est composé d'au moins deux espaceurs horizontaux (25) transparents et aux moins deux espaceurs verticaux (26). Les espaceurs horizontaux sont composés d'au moins deux compartiments (12) et (17) séparés et contigus.

## Description

### 1. Domaine de l'invention

Le domaine de l'invention est celui des éléments vitrés isolants pour meuble d'enceinte réfrigérée. Ces éléments vitrés peuvent être utilisés dans tous types d'applications tels que les vitrages pour portes de réfrigérateurs, des portes de congélateurs, ou encore les vitrages utilitaires. Néanmoins, toute autre application nécessitant de tels éléments vitrés isolants peut conduire à la mise en oeuvre de l'invention.

### 2. Solutions de l'art antérieur

Le meuble d'enceinte réfrigérée encore appelé meuble frigorifique utilisé dans la plupart des locaux commerciaux pour proposer à la vente et/ou à la consommation des produits qui doivent être conservés à des températures inférieures à 10°C, tels que des denrées alimentaires, est souvent équipée d'éléments vitrés qui le transforme en meuble réfrigéré de vente. Ces meubles permettent la visualisation des produits par le consommateur/client et notamment une utilisation en libre-service tout en conservant les produits à une température déterminée. Le meuble frigorifique représente ainsi le dernier maillon de la chaine du froid alimentaire avant que le produit ne se retrouve en possession du consommateur. La mise en valeur des produits et notamment des denrées alimentaires est primordiale mais cela ne doit pas se faire au détriment de la qualité de leur conservation. En d'autres termes, le meuble réfrigéré est utilisé pour présenter et/ou exposer les produits dans un volume utile à une température de conservation déterminée (en général inférieure à 10°C).

Ainsi, l'exposition des produits et plus particulièrement des denrées alimentaires a un rôle primordiale dans la vente des produits. Une bonne exposition passe notamment par un bon accès visuel aux produits contenus dans le meuble d'enceinte réfrigérée sans à avoir à l'ouvrir. Cependant, durant l'exposition, le meuble d'enceinte réfrigérée doit maintenir une certaine température et assurer la conservation des produits qui doivent être refroidis ou surgelés. Ainsi, de par les lois de la thermodynamique et à l'inverse de la fonction d'exposition, les meubles devraient au minimum protéger les produits contre les agressions thermiques de toutes sortes, telles que la fermeture et l'ouverture des portes. Sur un plan technique, les rôles d'exposition et de conservation des produits à une température déterminée dans des meubles d'enceintes réfrigérées sont en totale contradiction puisque le consommateur doit pouvoir disposer des produits contenus dans le meuble d'enceinte réfrigérée en bénéficiant de meuble d'enceinte réfrigérée à large ouverture et fortement éclairé, et le commerçant doit assurer une qualité de conservation des produits avec comme impératif la fermeture ou la réduction des ouvertures des meubles au maximum, le moins d'éclairage possible et plus particulièrement le moins d'échanges thermique avec l'ambiance du magasin.

Ainsi, plusieurs solutions ont été envisagées afin d'améliorer les performances d'isolation thermique de ces éléments vitrés utilisés pour les meubles d'enceintes réfrigérées, telles que l'utilisation de vitrage sous-vide, de l'utilisation de couches réfléchissant le rayonnement infrarouge ou encore des triples vitrages dont l'une des lames de gaz peut être du krypton. Cependant, l'efficacité énergétique de tels équipements restent à améliorer et l'utilisation de tels vitrages multiples, du fait de leur épaisseur et de leur poids, nécessite de manière générale l'emploi de châssis complets et robustes. Si ces éléments vitrés et en particulier leur châssis assurent bien leur rôle mécanique, ils pèchent par un encombrement important tant spatial que visuel. Ces châssis massifs sont un point faible d'un point de vue de l'isolation thermique de l'élément vitré.

### 3. Objectifs de l'invention

L'invention a notamment pour objectif de pallier ces inconvénients de l'art antérieur.

Plus précisément, un objectif de l'invention, dans au moins un de ses modes de réalisation, est de fournir un élément vitré isolant ouvrant pour meuble d'enceinte réfrigérée qui puisse être fixé de manière solide et aisée au châssis d'un meuble réfrigéré.

Plus précisément, un objectif de l'invention, dans au moins un de ses modes de réalisation, est de fournir un élément vitré ouvrant pour meuble d'enceinte réfrigérée qui soit peu coûteux tout en préservant de bonnes propriétés d'isolation thermique et ceci plus longtemps que les éléments vitrés utilisés classiquement.

Un autre objectif de l'invention, dans au moins un de ses modes de réalisation, est de mettre en oeuvre un tel élément vitré ouvrant qui propose une large ouverture pour meuble d'enceinte réfrigérée tout en évitant au maximum les échanges thermiques avec l'ambiance extérieure.

Un autre objectif de l'invention, dans au moins un de ses modes de réalisation, est de fournir un élément vitré ouvrant pour meuble d'enceinte réfrigérée qui permette d'assurer une conservation efficace des produits contenus dans le meuble réfrigéré tout en diminuant la consommation énergétique pour maintenir la température requise à l'intérieur du meuble d'enceinte réfrigérée.

L'invention, dans au moins un de ses modes de réalisation, a encore pour objectif de fournir un tel élément vitré qui permette d'optimiser l'efficacité énergétique des meubles réfrigérés tout en conservant le rôle d'exposition des produits contenus dans le meuble d'enceinte réfrigérée.

L'invention a encore pour objectif de réaliser un meuble d'enceinte réfrigérée répondant aux critères d'étanchéité de ces types de meubles et proposant une réalisation facile à mettre en oeuvre et économiquement avantageuse.

L'invention a encore pour objectif de pouvoir être mise en oeuvre sur des meubles réfrigérées déjà en service afin de leur permettre de répondre aux critères actuels d'efficacité énergétiques de ce type de meubles via une mise en oeuvre facile et économiquement avantageuse de l'invention.

### 4. Exposé de l'invention

Conformément à un mode de réalisation particulier, l'invention concerne un élément vitré comprenant :
a. au moins un vitrage isolant comprenant au moins une première et une seconde feuille de verre associées ensemble par l'intermédiaire d'un cadre intercalaire qui les maintient à une certaine distance l'une de l'autre, ledit cadre s'étendant le long des bords horizontaux et verticaux desdites au moins deux feuilles de verre et, entre lesdites au moins deux feuilles de verre, au moins un espace interne comprenant une lame d'un gaz isolant et fermé par au moins un premier et un second joints périphériques sur les bords horizontaux et au moins un joint périphérique (27) sur les bords verticaux, lesdits joints périphériques étant disposés autour dudit espace interne,
b. au moins un châssis qui supporte ledit au moins un vitrage isolant, ledit châssis comprenant :
   i. un support fixe et
   ii. un support mobile articulé sur le support fixe qui permet l'ouverture et/ou la fermeture de l'élément vitré, le support mobile étantdépourvu des traverses latérales.

Selon l'invention, le cadre intercalaire comprend au moins deux espaceurs verticaux en résine transparente et au moins deux espaceurs horizontaux, les dits espaceurs étant reliés entre eux pour former le dit cadre, les espaceurs horizontaux étant composés d'un profilé fermé comprenant au moins un premier et un second compartiments, séparés et contigus, le second compartiment ayant son épaisseur (B) inférieure ou égale à l'épaisseur (A) du premier compartiment,
- le au moins un joint périphérique sur les bords verticaux (102) est transparent et,
- le second compartiment est au moins en partie immergé dans le second joint périphérique.

Le principe général de l'invention repose sur la mise en oeuvre dans d'un cadre intercalaire dans un élément isolant qui outre sa propriété de maintien des deux feuilles de verre à une certaine distance l'un de l'autre, possède d'autres caractéristiques telles que la transparence sur les bords verticaux et des propriétés structurelles sur les bords horizontaux qui permettent la fixation du vitrage par une liaison directe entre le cadre intercalaire et le support mobile du châssis. Le cadre intercalaire selon l'invention est formé grâce à au moins un moyen de fixation reliant les espaceurs verticaux et les espaceurs horizontaux entre eux. Les joints périphériques sur les bords verticaux sont transparents. Selon l'invention, le support mobile supportant le vitrage est dépourvu de traverses latérales tout en proposant une solution performante tant du point de vue de l'isolation thermique que de sa résistance mécanique.

Un tel élément vitré présente l'avantage de proposer une plus grande surface transparente de par l'absence de traverses latérales sur le support mobile, la présence d'un cadre intercalaire et de joints périphériques transparents sur les côtés verticaux tout en permettant une fixation aisée et économique ainsi qu'une très bonne isolation thermique.

L'utilisation de vitrages multiples pour des meubles frigorifiques afin d'augmenter l'isolation est déjà connue. L'isolation thermique est usuellement déterminée par les performances globales d'un élément vitré en vitrage multiple, définies par le coefficient d'isolation thermique. On observe que plusieurs facteurs influent sur ce coefficient, par exemple, les ponts thermiques liés au verre en tant que tel, les points de fixation du vitrage sur la structure porteuse, les joints répartis sur toute la surface de l'élément vitré et enfin les joints de liaison périphériques entre chaque vitrage communément appelés espaceurs. Dans l'art antérieur, l'amélioration thermique reste en général insuffisante et l'utilisation de tels vitrages multiples, du fait de leur épaisseur et de leur poids, nécessite l'emploi de châssis complet, s'étendant sur toute la périphérie du vitrage, qui leur confère une bonne tenue mécanique mais constitue un point faible dans l'obtention d'une bonne isolation thermique. De plus, la présence d'un châssis complet crée un encombrement important, tant spatial que visuel.

De plus, de nouvelles réglementations et politiques en matière d'économie d'énergie requièrent la fabrication d'éléments vitrés pour meubles d'enceintes réfrigérées dont les performances d'isolation thermique sont sans cesse améliorées.

On entend par « support mobile ou ouvrant », la partie mobile du châssis qui supporte le vitrage et qui permet d'ouvrir et fermer l'élément vitré.

Ainsi, l'invention propose de substituer aux éléments vitrés isolants classiques compris dans un châssis complet, un élément vitré comprenant au moins un vitrage isolant constitué d'au moins deux feuilles de verre supporté par un support mobile dépourvu de traverses latérales sur les bords latéraux, présentant ainsi une épaisseur plus faible tout en lui conférant une meilleure isolation thermique et une plus grande surface transparente.

Selon l'invention, l'élément vitré peut comprendre au moins deux vitrages isolants juxtaposés. Ainsi, lorsque l'élément vitré est utilisé pour fermer une surface plus grande, tel qu'un meuble réfrigéré du grande contenance ou encore un linéaire proposant au moins deux ouvrants, les deux vitrages multiples étant attenants, le consommateur n'est pas gêné visuellement par la présence de traverses latérales. Le consommateur a alors l'impression que le meuble réfrigéré n'est pourvu que d'une seule surface transparente.

Selon un mode de réalisation avantageux de l'invention, le support mobile ouvrant comprend des profilés horizontaux s'étendant sur les bords supérieur et/ou inférieur du vitrage, qui créent avec les profilés du support fixe des barrières étanches à l'eau et à l'air.

Selon l'invention, le cadre intercalaire qui maintient les au moins deux feuilles de verre à une certaine distance l'une de l'autre est composé d'au moins deux espaceurs horizontaux et au moins deux espaceurs verticaux. Selon l'invention, les espaceurs horizontaux sont composés de au moins un premier et un second compartiments distincts et contigüs. Selon un mode de réalisation préféré de l'invention, le second compartiment n'est pas en contact avec les feuilles de verre et est immergé dans le second joint périphérique, le joint périphérique ayant ainsi un rôle structurel en plus de ses fonctions habituels d'étanchéité à l'eau, à l'air etc... L'espaceur horizontal selon l'invention permet grâce à au moins un moyen de fixation traversant le joint périphérique de solidariser le vitrage au support mobile du châssis. Selon l'invention, l'espaceur vertical est formé à partir d'une résine transparente. les espaceurs horizontaux et verticaux sont solidarisés les uns aux autres par au moins un moyen de fixation afin de former le cadre intercalaire. Le cadre intercalaire ainsi formé présente de nombreux avantages puisqu'il permet d'augmenter la surface transparente de l'élément vitré grâce à l'utilisation d'espaceurs verticaux transparentes ainsi que d'augmenter la rigidité structurelle de l'élément vitré grâce à l'utilisation d'espaceurs horizontaux comprenant au moins deux compartiments. De plus, le cadre intercalaire conformément à l'invention permet une fixation aisée et robuste du vitrage à la partie mobile du châssis. Ceci est particulièrement avantageux car l'invention permet de s'affranchir du montant vertical du châssis classiquement utilisé.

Enfin, le cadre intercalaire selon l'invention, une fois formé peut être stocké jusqu'à son intégration dans un vitrage multiple améliorant ainsi la productivité tout en facilitant la fabrication du vitrage isolant.

Selon une mise en oeuvre avantageuse de l'invention, le second compartiment de l'espaceur horizontal est juxtaposé à la partie externe du premier compartiment, le premier compartiment ayant sa partie interne dirigée vers l'intérieur du vitrage et en contact direct avec l'espace interne et sa partie externe dirigé vers l'extérieur du vitrage. Le second compartiment situé vers l'extérieur du vitrage est alors destiné à recevoir au moins un moyen de fixation permettant de relier le vitrage isolant au support mobile du châssis sans perturber l'isolation thermique du vitrage isolant. De manière préférée, le premier et second compartiments de l'espaceur horizontal sont creux et une matière dessicante est introduite dans le premier compartiment situé vers l'intérieur du vitrage. Selon l'invention, le compartiment plein est destiné à recevoir au moins un moyen de fixation permettant de fixer le vitrage isolant au support mobile du vitrage.

Selon un mode de réalisation particulier de l'invention, le second compartiment de l'espaceur horizontal est pris en sandwich entre le premier compartiment et la face interne de la feuille de verre qui n'est pas en contact avec le premier compartiment. De manière préférée, le premier compartiment est creux et alors que le second compartiment est plein. Selon l'invention, le compartiment plein est destiné à recevoir au moins un moyen de fixation permettant de fixer le vitrage isolant au support mobile du vitrage.

Les faces des doubles vitrages ou des vitrages multiples sont conventionnellement numérotées de 1 à 4 de l'extérieur à l'intérieur, les faces internes 2 et 3 étant les faces en regard et délimitant l'espace interne.

Ainsi, selon l'invention, le cadre intercalaire permet de lier les au moins une première et deuxième feuilles de verre entre elles et de fixer le vitrage isolant au support mobile du châssis.

Selon un mode de réalisation avantageux de l'invention, l'espaceur horizontal est formé d'un profilé unique fermé comportant au moins un premier et un second compartiments. Cette configuration permet de réduire le temps de fabrication du vitrage isolant mis en oeuvre selon l'invention mais aussi de réduire les coûts de fabrication. Cette configuration particulière permet également d'éviter qu'un espace ne se crée entre les deux compartiments.

Selon un mode de réalisation particulier de l'invention, l'espaceur horizontal est formé par la combinaison d'au moins deux profilés de nature et/ou de forme différentes. Une autre variante consiste encore à combiner un profilé faisant toute la longueur de l'espaceur horizontal avec des morceaux de profilés disposés de manière discontinue formant des plots. Le moyen de fixation du vitrage isolant au support mobile du châssis est alors lié aux plots.

Selon l'invention, le support mobile du châssis est dépourvu de traverses latérales sur les bords latéraux. Selon un mode de réalisation avantageux de l'invention, le support mobile peut prendre la forme d'un profilé de section en U ou en L qui se fixera directement au vitrage isolant au niveau de ses bords inférieurs et supérieurs grâce à un moyen de fixation introduit dans le second compartiment de l'espaceur horizontal du cadre intercalaire. Ainsi, la surface transparente de l'élément vitré selon l'invention est augmentée. Ceci présente un avantage encore plus marqué si les éléments vitrés selon l'invention sont utilisés pour un linéaire de meuble réfrigéré. On entend par « linéaire » un ensemble de meubles réfrigérés qui peuvent être alignés, placés en L, en Z, ...

Selon l'invention, les au moins deux espaceurs verticaux du cadre intercalaire sont formé à partir d'une résine transparente. On entend par « résine transparente », une substance chimique utilisée pour la fabrication d'une matière plastique ou encore la matière plastique elle-même, qui laisse passer la lumière et permet de voir à travers.

Selon une mise en oeuvre avantageuse de l'invention, l'espaceur transparent est formé à partir d'une résine transparente choisie parmi le polyméthylmétacrylate , le polycarbonate, le polystyrène (PS), le polyvinyle chlore PVC, l'acrylonitrile butadiène styrène (ABS , le nylon ou un mélange de ces composés.

Le cadre intercalaire mis en oeuvre dans l'invention présente l'avantage de s'opposer aux d'échanges éventuels de gaz, d'humidité et de poussières entre les ambiances extérieures et la lame de gaz du vitrage tout en étant transparent sur au moins les parties latérales, permettant ainsi de voir à travers les produits contenus dans le meuble d'enceinte réfrigérée sans que la vue du consommateur ne soit obstruée par la présence de cadre intercalaire comprenant des espaceurs latéraux non transparents ou plus particulièrement la présence de traverses latérales. Dans l'art antérieur, les espaceurs utilisés dans les vitrages multiples isolants sont généralement un profil creux métallique, extrudé ou formé, ou en matière organique ou encore un profilé avec des équerres d'assemblage ou un profilé plié aux angles, dans ce cas l'espaceur est constitué d'un profilé continu plié aux angles.

Selon une mise en oeuvre avantageuse de l'invention, le premier joint périphérique transparent mis en oeuvre entre les espaceurs verticaux du cadre intercalaire et chacune des feuille de verre constituant le vitrage est transparent. Le premier joint périphérique communément connu sous le nom de barrière d'étanchéité est formé à partir d'une résine transparente choisie parmi une bande double face acrylique, acrylique modifiée,- caoutchouc ou silicone, plus communément connue sous l'appellation « bande collante double face de type pressure sensitive adhesive-PSA ou transfert tape», ou un adhésif thermofusible (butyl) transparent, un adhésif structural de type acrylique, époxy, réticulable ou non sous l'action des UV.

Ces matériaux, en plus d'être transparents, présentent une bonne performance en terme d'étanchéité à la vapeur d'eau et aux gaz et présentent de plus une bonne adhérence au verre tout en résistant à l'ozone, l'oxygène, les ultraviolets.

De manière classique, le joint périphérique d'étanchéité est un cordon de mastic généralement à base de polyisobutylène, plus communément appelé butyl particulièrement performant en terme d'étanchéité à la vapeur d'eau et aux gaz mais dont les performances mécaniques sont insuffisantes pour tenir les feuilles de verre entre elles.

Selon une mise en oeuvre avantageuse de l'invention, le long des bords horizontaux du vitrage isolant, le second joint périphérique de scellement est un mastic à fonction structurelle, comme le silicone, le polyuréthane (PU), le silicone modifié (MS-Polymère). Ces mastics ont une très bonne tenue mécanique en plus de leurs propriétés d'étanchéité à l'eau et l'air et d'adhésion au verre.

La combinaison du cadre intercalaire à double compartiments relié solidement au support mobile du châssis, avec ce second joint à fonction structurelle noyant un des compartiments ainsi que le moyen de fixation le traversant, génère une rigidité mécanique avantageuse pour la tenue mécanique de l'élément vitré.

Selon une mise en oeuvre particulière de l'invention, un second joint périphérique le long des bords verticaux du vitrage peut être utilisé. De manière préférée, le second joint périphérique est réalisé à partir d'une résine choisie parmi une colle comprenant du silicone, du mastic hybride comprenant du silicone et du polyuréthane, du hotmelt thermofusible ou un mélange de ces différents composés.

Ces composés présentent une bonne adhérence aux feuilles de verre et des propriétés mécaniques leur permettant d'assurer le maintien des feuilles de verre à l'espaceur. De plus, ces composés sont des élastomères qui présentent après réticulation des propriétés élastiques. Ils présentent une bonne résistance à l'oxydation et présentent une perméabilité faible à la vapeur d'eau. Les silicones, qui sont des élastomères à un ou deux composants, sont particulièrement préférés de par leur adhérence sur le verre, leur résistance aux agents extérieurs et leur vieillissement. Les butyls de type « hot melt » sont des caoutchoucs thermofusibles présentant une bonne résistance à la pénétration de l'humidité. Leur consistance ferme aux températures usuelles fait d'eux de bons candidats en tant que joints de scellement.

Selon une mise en oeuvre avantageuse de l'invention, les bords horizontaux du vitrage comprenant le cadre-intercalaire ainsi que les joints périphériques sont masqués par une sérigraphie appliquée sur une des faces d'au moins une feuilles de verre. De manière préférée, la sérigraphie est appliquée sur la feuille de verre qui sera dirigée vers l'extérieur de l'enceinte réfrigérée (face 4). Le support mobile, présent uniquement sur les bords horizontaux du vitrage, peut aussi jouer une partie de ce rôle à savoir masquer le bord du vitrage qui n'est pas transparent.

Selon une mise en oeuvre avantageuse de l'invention, le au moins un vitrage isolant de l'élément vitré présente un coefficient thermique U compris entre 1.1 et 1.8 W/m². Le coefficient thermique U correspond à la quantité de chaleur que laisse passer le matériau. Ce type de verre permet des performances d'isolation élevées et permet donc des économies en terme d'énergie et répondre aux nouvelles réglementations en terme d'économie d'énergie.

Selon un mode de réalisation particulier de l'invention, le au moins un vitrage isolant comprend au moins une première et une seconde feuilles de verre associées ensemble par l'intermédiaire d'un cadre intercalaire, lesdites feuilles étant de tailles différentes et peuvent donc être décalées sur toute la périphérie du vitrage. On parle alors de vitrage asymétrique. Cette différence de taille entre la au moins première et seconde feuille de verre présente l'avantage de pouvoir mettre en oeuvre facilement sur cette partie le montage mécanique du support mobile sur les bords horizontaux ou inférieur et supérieur d'un vitrage multiple ou encore d'y placer un réseau chauffant qui pourrait être déposé sur la partie du verre décalée pour éviter l'apparition de condensation en bordure de vitrage.

Selon un mode de réalisation particulier de l'invention, le au moins un vitrage isolant comprend au moins une feuille de verre de sécurité.

On entend par « feuille de verre de sécurité», des verres trempés thermiquement ou encore des verres feuilletés.

Ce type de verre permet la protection des personnes contre le risque de blessure en cas de bris de verre.

L'invention concerne également l'utilisation d'un élément vitré isolant selon l'invention en tant que porte d'un meuble d'enceinte réfrigérée.

L'invention concerne également un meuble d'enceinte réfrigérée comprenant au moins un élément vitré tel que décrit précédemment.

Selon une mise en oeuvre particulière de l'invention, le meuble d'enceinte réfrigérée comprend au moins un élément vitré qui comprend au moins deux vitrages isolants.

Selon une mise en oeuvre particulière de l'invention, le meuble d'enceinte réfrigérée comprend au moins un élément vitré qui comprend au moins deux vitrages isolants et dont l'étanchéité entre les au moins deux vitrages isolants est réalisé par l'intermédiaire d'un élément d'étanchéité transparent positionné sur au moins le bord latéral attenant au bord latéral du vitrage voisin.

Les avantages de ces meubles d'enceintes réfrigérées sont les mêmes que ceux des éléments vitrés, ils ne sont pas détaillés plus amplement.

### 5. Liste des figures

D'autres caractéristiques et avantages de l'invention apparaîtront plus clairement à la lecture de la description suivante d'un mode de réalisation préférentiel, donné à titre de simple exemple illustratif et non limitatif, et des dessins annexés, parmi lesquels :
- La figure 1 illustre le cadre intercalaire formé par les espaceurs horizontaux et verticaux ;
- La figure 2 illustre une coupe d'un bord horizontal d'un vitrage isolant selon l'invention ;
- Les figures 3a et 3b illustrent une coupe d'un bord vertical d'un vitrage isolant selon l'invention au voisinage ;
- Les figure 4 à 6 illustrent une coupe d'un d'un bord horizontal d'un vitrage isolant selon l'invention selon différentes variantes ;
- La figure 7 illustre un élément vitré selon un mode de réalisation de l'invention ;
- La figure 8 illustre une vue plus rapprochée de l'élément vitré illustré à la figure 7 ;
- La figure 9 illustre un mode d'ouverture des éléments vitrés ;
- La figure 10 illustre un mode d'ouverture en accordéon des éléments vitrés.

### 6. Description d'un mode de réalisation de l'invention

Lorsque des produits doivent être conservés à une température déterminée dans un meuble réfrigéré, ceux-ci doivent rester visibles par le consommateur. Pour cette raison, les meubles d'enceintes réfrigérées encore appelés meubles frigorifiques ou réfrigérés utilisés dans la plupart des locaux commerciaux pour proposer à la vente et/ou à la consommation des produits qui doivent être conservés à des températures déterminées, sont souvent équipés d'éléments vitrés qui les transforment en meubles réfrigérés de vente. Ainsi, ces meubles permettent la visualisation des produits par le consommateur/client et une utilisation en libre-service, tout en garantissant le maintien de la température dans l'enceinte du meuble.

Ainsi, l'exposition des denrées a un rôle primordial dans la vente des produits. Une bonne exposition passe notamment par une bonne visibilité des produits contenus dans le meuble réfrigéré. Cependant, durant l'exposition, le meuble réfrigéré doit maintenir une certaine température et assurer la conservation des produits qui doivent être refroidis ou surgelés.

Les meubles réfrigérés se présentent de manière générale en quatre parties, à savoir, la structure portante du meuble, des éléments frigorifiques, l'espace utile de vente, en d'autre termes le contenant et de préférence des portes vitrées pour permettre l'approvisionnent du meuble réfrigéré et l'accès par le consommateur aux produits proposés à la vente.

La structure portante du meuble se compose principalement d'une enveloppe isolée sous forme de panneaux sandwich de type « acier-mousse isolante-acier ». La qualité de la mise en oeuvre et l'épaisseur de l'isolant détermineront la performance énergétique du meuble sur le plan des pénétrations (ou perdition négative). Aujourd'hui, les meubles réfrigérés tendent à être de plus en plus esthétiques en présentant notamment une structure porteuse en verre. Se pose alors la question des performances énergétiques. Ainsi, selon un mode de réalisation particulier de l'invention, les éléments vitrés tels que par exemple montrés par la ***figure 7*** peuvent être utilisés pour former les portes du meuble d'enceinte réfrigérée ou former le meuble d'enceinte réfrigérée en tant que tel.

Les éléments frigorifiques se trouvent de manière générale à l'intérieur du meuble.

L'invention sera décrite plus particulièrement pour des meubles d'enceintes réfrigérées ou encore des meubles frigorifiques de vente ayant la forme d'armoire, mais l'invention ne se limite pas à ce type de meubles. En effet, il existe plusieurs variantes de ces meubles réfrigérés de vente. Certaines ont la forme d'armoire et alors c'est la porte elle-même qui est un élément vitré transparent, d'autres constituent des coffres et c'est le couvercle horizontal qui est vitré pour permettre l'observation du contenu et d'autres encore constituent des vitrines comptoirs et c'est la partie qui sépare le public des marchandises qui est vitrée. Quelle que soit la variante de ces meubles réfrigérés de vente, il est possible également de réaliser des parois vitrées afin que l'ensemble du contenu soit visible de l'extérieur.

Dans ce type de présentoirs, il est nécessaire que les marchandises restent parfaitement visibles par la clientèle afin qu'il soit possible de présélectionner les marchandises sans ouvrir le meuble et éviter inutilement toute perte d'énergie et donc conduire à une surconsommation d'énergie. La surconsommation d'énergie est souvent également liée à l'utilisation d'éléments vitrés qui ne sont pas suffisamment isolants. Ainsi la partie vitrée, plus particulièrement la partie vitrée ouvrante du meuble réfrigérée encore appelé ouvrant ou porte du meuble réfrigéré de vente ne doit de préférence ne pas être délimitée par un cadre ou du moins sur ses bords latéraux pour donner l'impression au client que le meuble est pourvu d'un ouvrant d'une seule pièce, sans séparation, tout en assurant son rôle d'isolant thermique. Il faut également éviter que les parties vitrées des meubles et particulièrement des portes ne soient pas couvertes de condensation et quelles résistent aux pressions dues aux fréquentes ouvertures/fermetures de ces ouvrants par la clientèle ou encore les employés chargés d'approvisionner les meubles réfrigérés.

Classiquement les portes de meuble réfrigéré comprennent un double ou triple vitrage qui nécessitent l'utilisation d'un châssis qui s'étende sur toute la périphérie du vitrage afin de lui conférer une bonne tenue mécanique. Malheureusement, ce châssis complet, en plus de créer un encombrement spatial et visuel important, ne présente pas toujours une bonne isolation thermique et n'est pas esthétique.

On présente ainsi, en relation avec les ***figures 1 à 6***, un vitrage isolant 100 qui sera mis en oeuvre pour fabriquer l'élément vitré 200 selon l'invention.

Le vitrage isolant 100 est un double vitrage comprenant une première 10 et une seconde 11 feuilles de verre (par exemple des feuilles de verre sodo-silico-calcique de 4 mm d'épaisseur) associées ensemble par l'intermédiaire d'un cadre intercalaire 50 qui les maintient à une certaine distance l'une de l'autre.

Entre les deux feuilles de verre 10, 11, un espace interne 15 comprenant une lame d'un gaz isolant est fermé par les espaceurs et un premier joint périphérique 13 le long des bords horizontaux 101 et un premier joint périphérique 27 le long des bords verticaux 102. Un second joint périphérique 14 est placé le long des bords horizontaux 101. Dans un mode de réalisation particulier de l'invention, un second joint périphérique 28 peut être placé le long des bords verticaux 102, comme illustré à la ***figure 3******b.***

Selon l'invention, les feuilles de verre 10, 11 peuvent être de tailles différentes.

Selon l'invention, le cadre intercalaire 50 est composé d'au moins deux espaceurs verticaux 25 et au moins deux espaceurs horizontaux 26. Les espaceurs horizontaux sont reliés aux espaceurs verticaux sont reliés entre eux par au moins un élément de solidarisation 24 reliant l'espaceur verticale 25 au compartiment 17 de l'espaceur horizontal 26.

Selon l'invention, l'espaceur l'horizontal 26 est composé d'au moins un premier 12 et un second 17 compartiments, séparés et contigüs. De manière préférée, le second compartiment de l'espaceur horizontal est juxtaposé à la partie externe du premier compartiment 12, le premier compartiment ayant sa partie interne dirigée vers l'intérieur du vitrage et en contact direct avec l'espace interne et sa partie externe dirigé vers l'extérieur du vitrage comme montré dans ***la*** ***figure** 2**.*

Selon une variante de l'invention, le second compartiment de l'espaceur horizontal peut être pris en sandwich entre le premier compartiment et la face interne de la feuille de verre qui n'est pas en contact avec le premier compartimentcomme montré dans la ***Figure 4****.* Selon un mode de réalisation préféré de l'invention, les compartiments 12 et 17 sont issus préférentiellement d'un seul profilé fermé. Il est entendu qu'ils peuvent aussi être issus de la combinaison de plusieurs profilés fermés de forme et/ou de nature différentes.

De manière préférentielle, le second compartiment 17 est placé vers l'extérieur du vitrage et n'est pas en contact direct avec les feuilles de verre 10 et 11. Son épaisseur (B) est donc inférieure à l'épaisseur (A) du compartiment premier compartiment 12. Une distance minimum de 1 mm entre le compartiment et les feuilles de verre est préférable. Selon un mode de réalisation préféré de l'invention, le second compartiment 17 est au moins en contact avec le second joint périphérique 14 et de préférence immergé dans le second joint périphérique 14 et il permet à au moins un moyen de fixation 18 traversant le second joint périphérique 14 de solidariser le vitrage au support mobile du châssis 22. De manière préférée, le second compartiment 17 est creux.

Le premier compartiment 12 mis en oeuvre selon l'invention peut être creux ou plein. Il peut être de forme hexagonale. Lorsque le premier compartiment 12 est creux alors la charge avec les chambres du vitrage multiple doit être équilibrée. Le premier compartiment 12 peut notamment comprendre une section creuse transversale qui a par exemple, la forme d'un carré. Cette section est partiellement ouverte vers l'espace interne 15 comprenant le gaz isolant. Une matière dessicative peut alors être disposée à l'intérieur du premier compartiment 12.

Selon l'invention, les premier et second compartiments 12 et 17 peuvent être des profilés en acier galvanisé, aluminium, inox, ou composites....

Selon l'invention, l'espaceur vertical 25 s'étendant le long des bords latéraux desdites au moins deux feuilles de verre est formé à partir d'une résine transparente. Ainsi, le client ou l'employé face au meuble d'enceinte réfrigérée comprenant au moins deux ouvrants a l'impression que le meuble d'enceinte réfrigérée n'est pourvu que d'une seule face vitrée et sa vue n'est pas gênée par la présence de cadre ou traverses latérales, alors que l'élément vitré est composé de plusieurs vitrages.

Selon un mode de réalisation préféré de l'invention, l'espaceur vertical 25 placé sur les bords latéraux du vitrage multiple est formé à partir d'une résine transparente etde préférence fabriquée dans un matériau choisi parmi le polyméthylmétacrylate, le polycarbonate, le polystyrène, le polyvinyle chlore PVC, l'acrylonitrile butadiène styrène (ABS), le nylon ou un mélange de ces composés.

Selon l'invention, le premier joint périphérique (27) s'étendant le long des bords latéraux entre les au moins deux feuilles de verre et l'espaceur vertical 25 est formé à partir d'une résine transparente. Ainsi, le client ou l'employé face au meuble d'enceinte réfrigérée comportant plusieurs vitrages a l'impression que le meuble d'enceinte réfrigérée n'est pourvu que d'une seule face vitrée.

Un tel joint (27) est de préférence fabriqué dans un matériau d'étanchéité choisi parmi une bande double face acrylique, acrylique modifiée, caoutchouc ou silicone, encore appelée bande collante double face « de type pressure sensitive adhesive-PSA , ou transfert tape », ou un adhésif thermofusible (butyle) transparent ou un adhésif structural de type acrylique, époxy, réticulable ou non sous l'action des UV.

Selon un réalisation particulier de l'invention, un second joint périphérique (28) peut être positionné au niveau de la partie externe de l'espaceur vertical 25 tel que montré dans la ***figure 3b*** et remplissant l'espace entre les faces internes des feuilles de verre. Il est alors de préférence fabriqué dans une résine transparente. Un tel joint est de préférence fabriqué dans un matériau de scellement qui est une colle comprenant du silicone, du mastic hybride comprenant du silicone et du polyuréthane, du hotmelt thermofusible ou un mélange de ces différents composés.

Selon un mode de réalisation préféré de l'invention, une matière dessicative peut être disposée à l'intérieur du vitrage multiple. Elle peut être disposée à l'intérieur du premier compartiment 12 ou à différents endroits du vitrage comme par exemple dans le support mobile du châssis. De préférence, la matière dessicative est incorporée dans le premier compartiment 12. Ainsi, la déshydratation de l'air ou du gaz emprisonné entre les feuilles de verre peut être obtenue par un dessicant (ou déshydratant) contenu dans le premier compartiment 12. Ce premier compartiment 12 est alors pourvu d'orifice (fentes ou trous) afin que le dessicant soit en communication avec l'air ou le gaz intérieur. Celui-ci est généralement du tamis moléculaire, parfois du gel de silice. La capacité d'absorption de ces dessicants est supérieure à 20% de leur poids. Après déshydratation, dans un vitrage isolant neuf, le taux d'humidité est suffisamment faible pour qu'il n'y ait pas de condensation entre les verres pour des températures inférieures à -60°C.

Selon un mode de réalisation préféré de l'invention, le premier 13 et le second joints périphériques 14 peuvent comprendre des couches d'étanchéité de polyisobutylène disposées respectivement entre le compartiment 12 et chacune des première et seconde feuilles de verre 10, 11. Le second joint périphérique 14 peut comprendre également un cordon de polysulfure ou de résine silicone disposé en contact avec les couches d'étanchéité 13 entre chacune des feuilles de verre 10, 11 et le premier compartiment 12.

Selon un mode de réalisation préféré de l'invention, le second joint périphérique 14 est un mastic à fonction structurante, choisis parmi le silicone, le polyuréthane (PU), le silicone modifié (MS-Polymère).

Selon un mode de réalisation préféré de l'invention tel que montré dans la ***figure 2****,* une sérigraphie 16 peut être apposée sur les bords horizontaux de la feuille de verre 11 sur sa face interne afin de parfaire l'aspect esthétique de l'élément vitré en masquant l'espaceur horizontal 26, les joints 13 et 14 et l'élément de fixation 18.

Selon un mode de réalisation particulier de l'invention, sur les bords horizontaux entre les deux feuilles de verre, un profilé de renfort structurel 20 peut être inséré dans le second joint périphérique 14 tel que montré par exemple dans la ***figure 6******.*** De manière préférée, le profilé de renfort 20 est immergé dans le second joint périphérique 14 de manière à rigidifier le vitrage. Le profilé de renfort 20 est notamment traversé par au moins un moyen de fixation 18 permettant de fixer le vitrage au châssis mobile. Ce profilé participe à la rigidité mécanique du vitrage. Il peut être en acier, en acier inox ou matière plastique de renfort. Préférentiellement, le profilé de renfort 20 a la forme d'un U, mais il est entendu qu'il peut être de forme différente telle qu'en L ou tout autres formes permettant de rigidifier l'ensemble de l'élément vitré.

Selon un mode de réalisation préféré de l'invention, l'espace interne 15 comprend une lame d'un gaz isolant comprenant au moins 85% d'Argon ou du Krypton ou tout autre gaz inerte apte à isoler de manière optimale le vitrage. Des gaz adéquats doivent être incolores, non toxiques, non corrosifs, non inflammables, insensibles à l'exposition aux radiations ultraviolettes, plus dense que l'air et présentant une conductivité thermique plus faible. L'argon (Ar), le krypton (Kr), le xénon (Xe) sont des exemples de tels gaz qui sont communément substitués à l'air dans les panneaux de vitrage isolants. Il est entendu que l'espace interne 15 peut être rempli d'air.

L'utilisation de vitrages multiples pour des meubles frigorifiques est déjà connue. Cependant, les vitrages sont compris dans un châssis afin de maintenir une isolation thermique (valeurs de U) suffisante, mais l'amélioration thermique reste en général insuffisante. De plus, l'utilisation de tels vitrages multiples, du fait de leur épaisseur et de leur poids, nécessite l'emploi de châssis complet sur toute la périphérie du vitrage qui leur confère une bonne tenue mécanique, mais qui crée un encombrement spatial et visuel important ainsi qu'un point faible d'un point de vue de l'isolation thermique.

Ainsi, les inventeurs proposent un vitrage multiple qui peut être utilisé dans un élément vitré apte à servir de porte, d'ouverture pour meuble d'enceinte réfrigérée sans nécessiter la présence d'un support mobile s'étendant sur toute la périphérie du vitrage.

Selon l'invention, les feuilles de verre 10 et 11 respectivement en position extérieur et intérieur peut être une feuille de verre de type sodo-calcique simple, un verre trempé ou encore un verre feuilleté, un verre extra-blanc pour améliorer la transmission lumineuse, un verre teinté ou non dans la masse, pour l'aspect esthétique, un verre sur lequel peut être déposé un film anti-rayure ou hydrophobe. Par ailleurs, on ajoute de plus en plus de fonctions à ces vitrages en déposant à leur surface des couches minces destinées à leur conférer une propriété particulière selon l'application visée. Ainsi, les feuilles de verre peuvent être recouvertes sur leurs faces extérieure et/ou intérieure d'une ou plusieurs couches choisie parmi la liste suivante : une couche anti-fog, une couche antibactérienne, une couche hydrophobe afin d'éviter la stagnation de l'eau de condensation ou encore une couche easy-to-clean, une couche semi-réfléchissante ou réfléchissante, une couche basse émissive ou encore une couche pyrolytique. Ainsi, il existe des couches à fonction optique, comme les couches dites anti-reflet composées d'un empilement de couches alternativement à haut et bas indices de réfraction. Pour une fonction anti-statique, ou chauffante du type anti-givre, on peut aussi prévoir des couches minces conductrices électriquement, par exemple à base de métal ou d'oxyde métallique dopé. Pour une fonction thermique, de bas-émissivité ou anti-solaire par exemple, on peut se tourner vers des couches minces en métal du type argent ou à base de nitrure ou d'oxyde métallique. Pour éviter les condensation, les performances d'isolations du vitrage ont été accrues grâce à notamment l'utilisation d'un double voire un triple vitrage pour former les parties vitrées du meuble frigorifique mais aussi la présence de couches de basse-émissivité sur au moins une des faces des feuilles de verre compris dans le vitrage, de couches minces réfléchissant le rayonnement infrarouge ou encore l'utilisation de triples vitrages dont l'une des lames de gaz peut être du Krypton. On peut également chauffer au moins des faces du vitrage.

Le vitrage isolant 100 est ainsi mis en oeuvre pour fabriquer un élément vitré 200 tel que représenté aux ***figures 7 à 10******.***

De manière générale, dans les vitrages multiples, comprenant deux voire trois feuilles de verre ou plus, le cadre intercalaire 50 est fixé à l'intérieur du vitrage isolant par ses faces latérales aux faces internes des feuilles de verre par du caoutchouc butyl qui a pour rôle de rendre étanche l'intérieur du vitrage à la vapeur de d'eau. Le cadre intercalaire est disposé en retrait à l'intérieur du vitrage et à proximité des bords desdites feuilles de verre, de façon à ménager une gorge périphérique dans laquelle sont injectés les moyens d'étanchéité du type mastic, tel qu'un polysulfure ou polyuréthane. Le mastic confirme l'assemblage mécanique des deux feuilles de verre et assure l'étanchéité à l'eau liquide et aux solvants. Ce cadre intercalaire coloré ainsi que les moyens d'étanchéité ne sont pas esthétiques et sont généralement masqués par un châssis extérieur dans lequel repose le vitrage. Cependant, ce châssis visible représente une barrière visuelle, un frein à l'accès à la marchandise contenu dans le meuble réfrigéré. Outre son rôle structurel il doit de manière générale être faible conducteur.

Classiquement, le châssis comprend différentes parties dont :
- le support fixe, encore appelé cadre dormant, qui est un élément constitutif de base du châssis, représente la partie du châssis fixée sur la structure porteuse du meuble réfrigéré,
- le support mobile, encore appelé cadre ouvrant, qui est la partie mobile du châssis. Il comporte en général les joints d'étanchéité à l'air. Le support fixe comporte alors des profilés créant avec ceux de l'ouvrant des barrières à l'eau et à l'air. Des logements pour la quincailleries y sont également prévus.

De manière générale, les supports fixe et mobile sont composés de bords horizontaux et verticaux. Cette configuration permet de supporter le vitrage isolant mais aussi de contribuer à l'isolation thermique.

Les châssis sont généralement fabriqués dans différents matériaux tels que le bois, le PVC (chlorure de polyvinyle), l'aluminium ou encore des matériaux composites.

L'invention propose donc un élément vitré 200 comprenant au moins un vitrage multiple 100 soutenu par au moins un châssis dont le support mobile 22 ou cadre ouvrant encore appelé l'ouvrant est dépourvu de traverses latérales.

La structure du vitrage utilisée pour les parties vitrées et notamment les ouvrants du meuble d'enceinte réfrigérée selon l'invention présente l'avantage de conférer une rigidité et une tenue équivalentes à celle d'un vitrage simple même si ledit vitrage est dépourvu de support mobile sur toute la périphérie du vitrage ou plus particulièrement de traverses verticales tout en garantissant une bonne isolation thermique. Ainsi, l'encombrement est fortement diminué proposant ainsi une plus grande visibilité du contenu du meuble réfrigéré. Ainsi, afin d'assurer une isolation thermique optimale, le vitrage 100 présente une valeur de coefficient de transmission thermique U compris entre 1.1 et 1.8.

On entend par coefficient de transmission thermique U, la quantité de chaleur traversant le vitrage, en régime permanent, par unité de surface, pour une différence d'un degré Celsius entre les ambiances, par exemple extérieur et intérieur. Ces valeurs de U sont notamment atteintes grâce à une couche de basse-émissivité (couche low-E). Par exemple, les feuilles de verre utilisées peuvent être des feuilles de verre de type Thermobel TopN ou TopT d'AGC. La feuille de verre peut ainsi être recouverte de couches minces en métal du type argent ou à base de nitrure ou d'oxyde métallique. Ainsi, le vitrage utilisé 100 présente un coefficient U très performant tout en présentant des qualités esthétiques.

Ensuite, l'utilisation de vitrage isolant selon l'invention, permet de réaliser une meilleure isolation thermique que les vitrages isolants habituels, pour une épaisseur et un poids inférieurs et par conséquence une économie en terme de consommation d'énergie.

L'invention concerne plus particulièrement un meuble d'enceinte réfrigérée dans lequel sont exposés des produits frais, réfrigérés ou surgelés dont la dénomination commune est « meuble frigorifique de vente ». Il est entendu que l'invention ne se limite pas à ce type de meuble, tout meuble d'enceinte à ambiance chaude, humide ou non, entre également dans le cadre de l'invention.

L'invention a encore pour objet un meuble d'enceinte réfrigérée palliant aux différents inconvénients de l'art antérieur, et répondant aux critères d'étanchéité de ce type de meubles et proposant un meuble facile à mettre en oeuvre et économiquement avantageux que ce soit pour la fabrication de meubles neuf ou l'amélioration des performances d'un meuble déjà en service.

Le meuble d'enceinte réfrigérée selon l'invention présente l'avantage de fournir au client une visibilité accrue du son contenu puisque les ouvrants sont dépourvus de support mobile sur les bords latéraux du panneau de vitrage, tout en garantissant une bonne isolation thermique.

L'élément vitré pour réaliser un tel un meuble réfrigérée est décrit ci-dessus et est représenté à titre d'exemple par les ***figures 7 à 10******.***

Selon un mode de réalisation particulier de l'invention, l'étanchéité entre les deux ouvrants est réalisée par l'intermédiaire d'un élément d'étanchéité transparent 31 fixé sur le vitrage. L'étanchéité est par exemple assurée sur les bords latéraux dépourvu de traverse latérale par un joint à lèvre ou à boudin transparent ou du type balai ou feutrine sur les bords inférieur et supérieur du vitrage. De préférence, le vitrage isolant est pourvu sur au moins un de ses bords d'un élément d'étanchéité transparent tel qu'un profilé collé, notamment en matière plastique. On entend par profilé, tous types de profilés préfabriqués ayant une forme adaptée à la fonction dudit profilé. De préférence, le profilé est un profilé en matière plastique afin de pouvoir épouser sans contraintes importantes la déformation du vitrage. Un tel profilé collé sur au moins un des bords du vitrage peut remplir diverses fonctions telles que la protection des chants du vitrage, la fixation d'éléments divers tels que des charnières ou des poignées ou encore l'esthétisme de l'ouvrant. De plus, l'utilisation d'un profilé est avantageuse pour la réalisation des contacts magnétiques entre l'ouvrant et le meuble et/ou l'ouvrant voisin.

Ainsi, on élimine par rapport aux meubles d'enceintes réfrigérées classiques, les éléments verticaux pour la réception des bords latéraux des au moins deux ouvrants, les bords latéraux étant ceux qui ne sont pas fixés le long des bord aux parois du meuble. Les éléments verticaux sur lesquels l'ouvrant venait en butée de sorte que l'étanchéité et le blocage des ouvrants sont assurés. L'absence des éléments verticaux permet de simplifier la structure du meuble tout en améliorant son esthétisme.

Selon une mise en oeuvre avantageuse de l'invention, ledit élément d'étanchéité placé sur les bord latéraux du vitrage est un joint à lèvre ou à boudin transparent qui présente l'avantage de ne pas créer de contraintes et de résistance au niveau du vitrage et de ne pas créer de risque de rupture d'étanchéité sur toute la longueur.

De préférence, les coins inférieurs et supérieur du vitrage sont équipé d'un élément apte à recevoir une pièce magnétique afin d'assurer le contact avec le meuble et/ou le bord de l'ouvrant voisin. Ainsi, on réalise un bon contact et une bonne butée entre le montant et le meuble et le montant voisin tout en permettant une fermeture hermétique et esthétique dudit ouvrant.

Selon une variante avantageuse de l'invention, l'étanchéité entre l'ouvrant et les bords supérieur et inférieur du meuble est réalisée par l'intermédiaire de joints d'étanchéité magnétiques compressibles disposés sur lesdits bords du meuble de sorte que le contact est réalisé en périphérie de l'ouvrant.

De cette manière, la surface interne de l'ouvrant est allégée et le joint d'étanchéité magnétique compressible permet un contact hermétique qui absorbe la faible déformation qui peut apparaitre sur cette longueur de contact. En effet, cette longueur de contact étant plus faible que celle au niveau des extrémités latérales du meuble, le flèche de déformation est beaucoup moins importante et le contact peut être réalisé sur la périphérie de l'ouvrant sans risque de rupture d'étanchéité.

Selon une variante avantageuse de l'invention, l'axe d'articulation est excentré par rapport au plan dudit ouvrant et l'élément d'articulation est fixé sur l'ouvrant, en particulier sur le support mobile se trouvant sur les bords horizontaux du vitrage.

Selon une variante de l'invention, le vitrage isolant présente des feuilles de verre de tailles différentes sur toute la périphérie du vitrage. L'asymétrie des deux feuilles de verre facilite le montage mécanique du support mobile du châssis sur les bords inférieur et supérieur d'un vitrage multiple et en particulier du double vitrage compris dans l'ouvrant.

Selon un mode de réalisation particulier de l'invention, l'ouvrant est muni d'un élément de rappel du type bielle-ressort. Un tel mode de réalisation est particulièrement avantageux d'un point de vue esthétique. En effet, il permet d'éliminer l'emploi des barres de torsion habituellement utilisées, ces barres étant en général disposées dans le châssis du fait de leur volume non négligeable.

Ces types de montages présentent de nombreux avantages. Tout d'abord, du fait de la rigidité et de la teneur mécanique du vitrage isolant, il n'est pas nécessaire d'associer le vitrage isolant à un châssis sur toute la périphérie du vitrage comme sur les vitrages multiples usuels, châssis qui augmente sensiblement l'encombrement général des ouvrants et donc en conséquence celui du meuble.

Selon un mode de réalisation préféré de l'invention, un support mobile du châssis 22 est positionné sur les bords inférieur et supérieur du vitrage multiple afin de pouvoir maintenir et fixer l'ouvrant à la partie dormante 21, c'est-à-dire le support fixe pour l'ouvrant du meuble d'enceinte réfrigérée. Il se présente par exemple sous la forme d'un profilé en L ou en U qui s'étend sur une partie ou la totalité des bords inférieurs et/ou inférieurs du au moins un vitrage isolant.

Le support mobile 22 peut être en aluminium, en PVC, en acier, en inox ou encore tout matériau apte à remplir cette fonction du maintien et de fixation du vitrage à la partie dormante. Le support mobile 22 doit présenter un coefficient U le plus faible possible pour éviter les pertes de chaleur. Grâce aux supports mobiles, le transfert de la charge mécanique par le verre se fait entre les parties inférieure et supérieure du vitrage multiple. Un tel support mobile est représenté dans les ***figures 2******,*** ***4 à 6******.***

La présence de supports mobiles 22 sur au moins une partie des bords horizontaux du vitrage multiple permet l'intégration d'au moins une partie du mécanisme destiné à permettre l'ouverture et la fermeture des ouvrants, et notamment la fixation de deux, trois voire quatre points d'appui ou de pivot 19 tel que montré par la ***figure 5******,*** qui sont principalement des points d'ancrage des mouvements d'ouverture et de fermeture des ouvrants. Le mécanisme destiné à permettre l'ouverture et la fermeture des ouvrants est selon un mode de réalisation particulier de l'invention composé de plusieurs parties qui permettent de relier l'ouvrant au meuble d'enceinte réfrigérée et plus particulièrement le relier au niveau du support fixe 21.

Il est entendu que le support fixe peut être le cadre du meuble de l'enceinte réfrigérée.

Selon une mise en oeuvre avantageuse de l'invention, un système de butée d'amortissement de fermeture et/ou de maintien en position ouverte de l'ouvrant peut être placé sur ou dans au moins un des supports mobiles 22.

Selon un autre mode de réalisation avantageux de l'invention une matière dessicative peut être intégrée dans au moins un de supports mobiles.

Selon une mise en oeuvre avantageuse de l'invention, au moins un des supports mobiles peut comprendre une barrière d'étanchéité venant en butée de la porte lorsqu'elle est en position fermée. La barrière d'étanchéité peut notamment être un joint boudin à lèvres, balais ou feutrine.

Selon un mode de réalisation particulier de l'invention, le meuble réfrigéré est apte à recevoir le support fixe de l'élément vitré selon l'invention.

On entend par « support fixe», la partie du châssis 21 qui est fixée au meuble de l'enceinte réfrigérée et qui va supporter l'ouvrant aussi bien lorsqu'il est en position ouverte que fermée. Le support fixe ou cadre fixe dormant peut être en aluminium, en PVC, en acier ou encore en bois. Le cadre fixe va notamment comprendre une partie du mécanisme destiné à permettre l'ouverture et la fermeture des ouvrants, l'autre partie étant fixée sur l'ouvrant et selon un mode de réalisation particulier de l'invention, sur l'autre partie du mécanisme d'ouverture et de fermeture de l'ouvrant placé sur au moins un des deux lisses. Ainsi, le cadre fixe dormant peut comprendre 2, 3 ou 4 points d'appui ou de pivot, le mécanisme de commande de mouvement électrique ou pneumatique de type vérin à vis avec ou sans tiges.

Le support fixe dormant peut notamment comprendre une butée d'amortissement de fermeture et de maintien en position ouverte de l'ouvrant. De manière préférée, une barrière d'étanchéité est placée sur le pourtour du cadre fixe. Une telle barrière peut être de type joint boudin à lèvre, balais ou feutrine en butée de la porte en position fermée.

Selon l'invention, l'ouverture des ouvrants du meuble réfrigéré peut se faire de différents manières. Ainsi, les ouvrants peuvent être ouverts par simple pivotement de l'intérieur vers l'extérieur. Les ouvrants peuvent également être ouvert par coulissement des ouvrants de la droite vers la gauche ou de la gauche vers la droit par translation horizontale avec ou non recouvrement de l'un des ouvrants sur l'autres. Les ouvrants peuvent également s'ouvrir en accordéon.

Lorsque l'élément vitré 200 est utilisé en tant que porte pour meuble réfrigéré, les portes s'ouvrant de l'intérieur vers l'extérieur, alors le meuble est de préférence dépourvue de montants intermédiaires intérieurs verticaux s'étendant sur la hauteur du meuble sur lesquels l'ouvrant viendrait en butée de sorte que l'étanchéité soit réalisée.

L'ouverture et la fermeture de la partie mobile de l'élément vitré 200 selon l'invention est de manière préférée automatisée c'est-à-dire gérée grâce à un système électrique.

Selon un mode de réalisation particulier de l'invention, le meuble d'enceinte réfrigéré peut être équipé d'un système d'éclairage intérieur du vitrage multiple. L'éclairage peut se faire notamment grâce à des LEDs disposés sur au moins des bords inférieur ou supérieur du vitrage, une lumière peut également être projetée dans le champs du ou des panneaux de verre constituant le vitrage multiple.

Des écrans publicitaires vidéo ou fixe peuvent être intégrés à l'intérieur du vitrage multiple et en particulier du double ou triple vitrage. Des stores à commande électrique ou mécanique peuvent être ajouté au meuble d'enceinte réfrigérée.

Ce type de meuble d'enceinte réfrigérée ainsi décrit est facile à réaliser et à poser car ne nécessite pas énormément de pièces. Il procure une isolation thermique incontestable ainsi qu'une très bonne étanchéité tout en étant esthétique.

A titre d'exemple, les ***figures 7 à 10*** représentent un élément vitré 200 selon l'invention. Plus particulièrement, la *figure 7* montre un élément vitré comprenant 4 doubles vitrages isolants 100, respectivement de 1 à 4 en partant de la gauche vers la droite.

L'ouverture des ouvrants peut se faire par exemple comme illustré aux ***figure 9 et 10****.* A la ***figure 9******,*** chaque élément vitré est articulé séparément et sur un de ses bords via des éléments pivot 19 reliant le support fixe 21 et le support mobile 22 du châssis. Les ouvrants s'ouvrent alors de l'intérieur vers l'extérieur. A la ***figure** 10**,* les éléments vitrés sont couplés deux à deux pour s'ouvrir en accordéon. Dans ce cas de figure, chaque élément vitré 200 dispose d'éléments charnières des deux côtés. D'un côté l'élément pivot 19 relie le support fixe 21 et le support mobile 22 du châssis. De l'autre côté, l'élément pivot relie les support mobiles 22 de deux éléments vitrés adjacents (n°1 et n°2) et (n°3 et n°4). Pour les éléments vitrés n°1 et n°4, le pivot coté support fixe 22 est fixe. Pour les éléments vitrés n°2 et n°3, le pivot côté support fixe est coulissant afin de permettre l'ouverture en accordéon.

Les vitrages 1 et 4 comprennent deux feuilles de verres trempées asymétriques de type sodo-calcique, alors que les vitrages N°2 et 3 comprennent deux feuilles de verre trempées de taille identiques. Les feuilles de verres sont recouvertes sur leur face interne d'une couche basse-émissivité de type TopNT d'AGC. L'espace interne entre les 2 feuilles de verre comprend de l'argon en tant que gaz isolant.. L'ouverture des portes peut être automatisée. L'étanchéité entre les vitrages isolants entre eux et les vitrages et le support fixe est assurée par des joints bourrelets transparents. La partie verticale 102 du cadre intercalaire 50 séparant les deux feuilles de verre de chaque vitrage 100 est une baguette de polycarbonate transparente collée aux feuilles de verre par l'intermédiaire d'un joint périphérique 27 qui est une bande adhésive double face transparente de type PSA. L'étanchéité au gaz compris entre les feuilles de verre peut être assurée par une colle silicone transparente 28 pour les parties verticales et est assurée par un mastic à fonction structurel 14 pour les parties horizontales. Le compartiment 12 du cadre placée sur les bords supérieurs et inférieurs des vitrages isolants 100 est une baguette en aluminium comprenant un tamis moléculaire tel qu'un gel de silice. Une sérigraphie 16 est placée sur les bords horizontaux des vitrages isolants 100.

Le meuble d'enceinte réfrigérée selon l'invention permet par ailleurs, d'améliorer l'esthétique extérieur de ces meubles. Ainsi la face du meuble comprenant les ouvrants peut être quasiment qu'en verre du fait de l'absence de montants verticaux de châssis et il est possible de prévoir un faible espace entre les ouvrants sans gêne pour la visibilité du contenu de l'intérieur de ces meubles et pour l'ouverture et la fermeture du meuble.

Le meuble d'enceinte réfrigérée selon l'invention permet de répondre aux critères d'étanchéité requis pour ces types de meubles, sont faciles à réaliser et cela sans augmenter, voire même en diminuant, les coûts de revient des meubles.

L'élément vitré 100 selon l'invention peut être monté sur des meubles d'enceinte réfrigérée déjà en service afin d'améliorer leurs performances d'isolations thermiques et de parfaire l'accès visuel au contenu.

L'invention ne se limite pas à ce type particulier de réalisation et doit être interprétée de façon non limitative et englobant tout type de meuble d'enceinte réfrigérée comprenant au moins un ouvrant comprenant au moins un vitrage isolant composé d'au moins une première et une seconde feuille de verre. Par ailleurs, l'Homme du Métier pourra apporter toute variante dans les vitrages isolants selon l'invention décrit dans les figures précédentes. Par exemple, les vitrage isolant peut comprendre plusieurs espaces internes comprenant chacun une lame d'un gaz isolant (e.g. triple vitrage), les feuilles de verres des panneaux de vitrage isolant selon l'invention peuvent être constitués de tout type de verre, peuvent être texturés en surface, peuvent comprendre tout type de revêtements destinés à réaliser toute fonction, ou peuvent être eux-mêmes constitués de panneaux de vitrage laminés au moyen d'intercalaires plastiques. Le vitrage isolant peut également être un vitrage de type VIG c'est-à-dire un vitrage obtenu en appliquant un vide entre les feuilles de verre. Un élément vitré selon l'invention peut être mis en oeuvre dans tout type d'application tel que les portes de meubles réfrigérés, congélateurs les baies vitrées (e.g. vérandas, éléments de toit, ...).

## Revendications

1. Elément vitré comprenant :
a. au moins un vitrage isolant (100) comprenant au moins une première (10) et une seconde (11) feuille de verre associées ensemble par l'intermédiaire d'un cadre intercalaire (50) qui les maintient à une certaine distance l'une de l'autre, ledit cadre s'étendant le long des bords horizontaux et verticaux desdites au moins deux feuilles de verre et, entre lesdites au moins deux feuilles de verre, au moins un espace interne (15) comprenant une lame d'un gaz isolant et fermé par au moins un premier (13) et un second (14) joints périphériques sur les bords horizontaux et au moins un joint périphérique (27) sur les bords verticaux, lesdits joints périphériques étant disposés autour dudit espace interne,
b. au moins un châssis (201) qui supporte ledit au moins un vitrage isolant, ledit châssis comprenant :
i. un support fixe (21) et
ii. un support mobile (22) articulé sur le support fixe qui permet l'ouverture et/ou la fermeture de l'élément vitré, support mobile qui est dépourvu des traverses latérales,
**caractérisé en ce que**:
- le cadre intercalaire (50) comprend au moins deux espaceurs verticaux (25) en résine transparente et au moins deux espaceurs horizontaux (26), les espaceurs étant reliés entre eux pour former le dit cadre, les espaceurs horizontaux (26) étant composés d'un profilé fermé comprenant au moins un premier (12) et un second compartiments et (17), séparés et contigus, le second compartiment (17) ayant son épaisseur (B) inférieure ou égale à l'épaisseur (A) du premier compartiment (12),
- le au moins un joint périphérique (27) sur les bords verticaux (102) est transparent,
- le compartiment (17) est au moins en contact avec le second joint périphérique (14).

2. Elément vitré (200) selon la revendication 1, **caractérisé en ce que** les espaceurs verticaux (25) et horizontaux (26) sont reliés entre eux au moyen d'au moins un élément de solidarisation (24) liant l'espaceur verticale (25) et l'espaceur horizontal (26) via le second compartiment (17).

3. Elément vitré (200) selon l'une quelconque des revendications précédentes, **caractérisé en ce que** le second compartiment (17) de l'espaceur horizontal est juxtaposé à la partie externe du premier compartiment (12).

4. Elément vitré selon l'une quelconques des revendications précédentes, **caractérisé en ce que** l'épaisseur (B) du second compartiment (17) est inférieur d'au moins 1 mm par rapport à l'épaisseur (A) du premier compartiment (12).

5. Elément vitré (200) selon l'une quelconque des revendications précédentes, **caractérisé en ce que** le premier (12) et second (17) compartiments sont creux.

6. Elément vitré (200) selon l'une quelconque des revendications précédentes, **caractérisé en ce qu'** il comprend au moins un moyen de fixation (18) traversant le second joint périphérique (14) reliant le second compartiment (17) au support mobile (22) du châssis et permettant la solidarisation du vitrage au support mobile du châssis (22).

7. Elément vitré (200) selon l'une quelconque des revendication précédentes, **caractérisé en ce que** le second joint périphérique (14) est un mastic à fonction structurelle, choisi parmi le silicone, le polyuréthane, le silicone modifié.

8. Elément vitré (200) selon l'une quelconque des revendications précédentes, **caractérisé en ce qu'**il comprend un profilé de renfort (20) immergé dans le second joint périphérique (14).

9. Elément vitré (200) selon l'une quelconque des revendications précédentes, **caractérisé en ce que** le moyen de fixation (18) est constitué d'une vis en acier, acier zingué, acier inox, bronze.

10. Elément vitré (200) selon l'une quelconque des revendications précédentes, **caractérisé en ce que** le support mobile (22) du châssis est relié au support fixe (21) par l'intermédiaire d'au moins une articulation (19) fixée sur la partie horizontale du support mobile du châssis.

11. Elément vitré (200) selon l'une quelconque des revendications précédentes, **caractérisé en ce que** le vitrage (100) présente un coefficient thermique U compris entre 1.1 et 1.8.

12. Meuble d'enceinte réfrigérée comprenant au moins un élément vitré (200) selon l'une quelconque des revendications précédentes.

13. Cadre intercalaire (50) pour vitrage multiple isolant, comprenant au moins deux espaceurs verticaux (102) en résine transparente et au moins deux espaceurs horizontaux (101), les dits espaceurs étant reliés entre eux pour former le dit cadre, **caractérisé en ce que** les espaceurs horizontaux sont composés d'un profilé fermé comprenant au moins un premier (12) et un second compartiments (17) séparés et contigus, le second compartiment (17) ayant son épaisseur (B) inférieure ou égale à l'épaisseur (A) du premier compartiment (12).

14. Cadre intercalaire (50) selon la revendication précédente, **caractérisé en ce que** le second compartiment (17) de l'espaceur horizontal est juxtaposé à la partie externe du premier compartiment (12).

15. Cadre intercalaire (50) selon l'une quelconque des revendications 13 à 14, **caractérisé en ce que** le second compartiment (17) a une épaisseur (B) inférieure d'au moins 1 mm par rapport à l'épaisseur (A) du premier compartiment (12).

16. Cadre intercalaire (50) selon l'une quelconque des revendications 13 à 15, **caractérisé en ce que** les espaceurs verticaux et horizontaux sont reliés entre eux au moyen d'au moins un élément de solidarisation (24) liant l'espaceur verticale (25) et l'espaceur horizontal (26) via le second compartiment (17).

17. Cadre intercalaire (50) selon l'une quelconque des revendications 13 à 16, **caractérisé en ce que** l'espaceur verticale (25) est formé à partir d'une résine transparente choisie parmi le polyméthylmétacrylate, le polycarbonate, le polystyrène, le polyvinyle chlore , l'acrylonitrile butadiène styrène, le nylon ou un mélange de ces composés.

18. Cadre intercalaire (50) selon l'une quelconque des revendications 13 à 17, **caractérisé en ce que** l'espaceur horizontal (26) comprenant au moins un premier et un second compartiments est formé d'un seul profilé fermé ou est formé par la combinaison d'au moins deux profilés fermés différents.
